# EUROPÄISCHE PATENTSCHRIFT

(11) **EP 0 881 151 B1**
(45) Veröffentlichungstag und Bekanntmachung des Hinweises auf die Patenterteilung: **11.06.2003**
(21) Anmeldenummer: 97117122.8
(22) Anmeldetag: 02.10.1997
(51) Int. Cl.: B65D 5/02

(54) **Faltschachtel**
Folding box
Boîte pliante

(30) Priorität: 31.05.1997 DE 29709510 U
(43) Veröffentlichungstag der Anmeldung: 02.12.1998
(73) Patentinhaber: CD Cartondruck AG, 74182 Obersulm (DE)
(72) Erfinder: Kenner, Ralf, 74321 Bietigheim-Bissingen (DE); LoPrete, Wayne, Crugers, NY 1052 (US)
(74) Vertreter: Clemens, Gerhard, Dr.-Ing.

(56) Entgegenhaltungen:
- DE-B- 1 024 872
- US-A- 4 083 447

## Beschreibung

### TECHNISCHES GEBIET

Die vorliegende Erfindung betrifft eine Faltschachtel zum Aufbewahren, Transportieren und Präsentieren von Waren, insbesondere von kosmetischen oder pharmazeutischen Produkten, mit einem konvex nach außen gewölbten ersten Wandelement, einem gegensinnig konvex nach außen gewölbten über eine Faltlinie an das erste Wandelement angeschlossenen zweiten Wandelement, einer entsprechend der Wölbung der Wandelemente ausgebildete über eine Faltlinie angeschlossene Deckeleinheit und einer entsprechend der Wölbung der Wandelemente ausgebildete über eine Faltlinie angeschlossene Bodeneinheit.

### STAND DER TECHNIK

Es sind Faltschachteln der eingangs genannten Art mit ovaler bzw. linsenförmiger Querschnittsaußenkontur bekannt (siehe zum Beispiel DE-B-10 24 872). Diese Faltschachteln weisen eine geringe Festigkeit auf und können infolge fehlender Standfläche nicht beispielsweise innerhalb eines Regales aufgestellt werden. Daher werden derartige Faltschachteln mit Inhalt häufig in einem Korb den potentiellen Käufern präsentiert.

### DARSTELLUNG DER ERFINDUNG

Der vorliegenden Erfindung liegt die Aufgabe bzw. das technische Problem zugrunde, eine Faltschachtel der eingangs genannten Art so auszubilden, daß eine optisch ansprechende Form umgesetzt werden kann, eine einfache Herstellung möglich ist, eine hohe Stabilität gewährleistet werden kann, eine problemlose Positionierung und Dekorierung innerhalb von Regalen möglich ist. Gleichzeitig soll die Faltschachtel in möglichst einfacher Art und Weise aufgefaltet und mit Produkten befüllt werden kann.

Die erfindungsgemäße Faltschachtel ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Faltschachtel zeichnet sich demgemäß dadurch aus, daß ein über eine parallel zur ersten Faltlinie angeordnete zweite Faltlinie angeschlossenes erstes Außenwandelement vorhanden ist, ein über eine parallel zur ersten Faltlinie angeordnete dritte Faltlinie angeschlossenes zweites Außenwandelement vorhanden ist, das erste Außenwandelement außenseitig auf das erste Wandelement und das zweite Außenwandelement außenseitig auf das zweite Wandelement gefaltet und dort befestigt ist und der obere und untere Rand des ersten Außenwandelements und/oder des zweiten Außenwandelements gerade verläuft.

Durch die doppelwandige Ausbildung besitzt die erfindungsgemäße Faltschachtel eine hohe Stabilität. Die Ovalfläche kann aufgrund des geraden Randverlaufs der Außenwandelemente als Standfläche benutzt werden. Somit ist eine problemlose Positionierung und Dekorierung der erfindungsgemäßen Faltschachtel mit Inhalt in einem Verkaufsregal oder einer sonstigen Präsentationsfläche auch in stehendem Zustand möglich.

Eine besonders bevorzugte Ausgestaltung, die eine weitere Erhöhung der Stabilität der Faltschachtel mit sich bringt zeichnet sich dadurch aus, daß die Bodeneinheit ein erstes und ein zweites Bodenfaltelement aufweist, das jeweils über die gekrümmte Faltlinie an das erste Wandelement bzw. das zweite Wandelement angeschlossen ist und eines der beiden Bodenfaltelemente eine im wesentlichen mittige Faltlinie besitzt, die im Bereich des Bodenfaltlelements nach innen gefaltet, ist und der nach innen gefaltete Bereich mit der Innenseite des gegenüberliegenden Bodenfaltelements zumindest bereichsweise verbunden ist, so daß sich beim Herstellen der endgültigen Faltform der Faltschachtel die Bodeneinheit sich automatisch auffaltet und einen Doppelboden darstellt.

Hinsichtlich einer dauerhaften Formstabilität insbesondere im Bodenbereich hat es sich als günstig herausgestellt, die Faltschachtel so auszugestalten, daß im Bodenrandbereich des ersten und/oder des zweiten Außenwandelements über eine Faltlinie eine Wandverstärkungslasche angeschlossen ist, die innenseitig an den zugehörigen Außenwandelementen befestigt ist.

Eine Ausführungsvariante mit erhöhter Stabilität zeichnet sich gemäß einer erfinderischen Weiterbildung dadurch aus, daß das erste und/oder das zweite Deckelfaltelement zumindest eine Stecklasche besitzt, wobei das erste Deckelfaltelement und/oder das zweite Deckelfaltelement bevorzugt zumindest eine Stecklasche aufweisen.

Eine klar definierte Standfläche zur Verfügung stellende bevorzugte Ausführungsvariante zeichnet sich dadurch aus, daß im aufgefalteten Zustand der Faltschachtel der obere und/oder untere Rand des ersten Außenwandelements bzw. zweiten Außenwandelements über die Deckeleinheit bzw. Bodeneinheit hinausragt. Durch dieses Merkmal erscheint die Bodeneinheit bzw. Deckeleinheit nach innen rückversetzt, was sich auch positiv auf die Designqualität auswirkt.

Eine besonders bevorzugte Ausgestaltung zeichnet sich dadurch aus, daß das erste Wandelement und/oder das zweite Wandelement zumindest eine Ausnehmung aufweisen. Werden die Ausnehmungen übereinander angeordnet, ist zumindest bereichsweise die Darstellung des innerhalb der Faltschachtel befindlichen Produkts möglich.

Die erfindungsgemäße Faltschachtel ist so konzipiert, daß sie zunächst in einen flachen Zustand vorgefaltet wird und in diesem vorgefalteten flachen Zustand zum Befüllungsort verbracht wird. In diesem flachen Transportzustand ist das erste Wandelement auf das zweite Wandelement gefaltet, wobei die beiden Bodenfaltelemente bereits über eine Klebeverbindung miteinander bereichsweise verbunden sind. Die Wandverstärkungslaschen sind ebenfalls nach innen umgefaltet und an die Innenseite der Außenwandelemente geklebt. Die Außenwandelemente sind wiederum auf die Außenseiten der entsprechenden Wandelemente gefaltet, wobei das zweite Außenwandelement an dem zweiten Wandelement ganzseitig verklebt ist. Durch einfaches Drücken auf die Außenkanten in zusammengefalteten flachen Zustand richtet sich die Faltschachtel auf, d. h. die Wandelemente nehmen eine konvex nach außen gekrümmte Form ein, wobei sich die Bodeneinheit automatisch auffaltet. Nach dem Einbringen des Produkts werden abschließend die Deckelfaltelemente gefaltet.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Darstellung des Zuschnitts einer Faltschachtel mit doppelwandigen Wandelementen, doppelwandiger Bodeneinheit und doppelwandiger Deckeleinheit,
- Fig. 2: schematische Draufsicht auf die in flachem Transport-zustand gefaltete Faltschachtel nach dem Zuschnitt gemäß Fig. 1,
- Fig. 3 - 5: schematischer Querschnitt durch die Faltschachtel im flach vorgefalteten Transportzustand (Fig. 3), in einem Zwischenzustand während des Auffaltvorgangs (Fig. 4) und im aufgefalteten Zustand ohne eingebrachtes Produkt (Fig. 5) und
- Fig. 6: schematische Perspektivdarstellung der aufgefalteten Faltschachtel gemäß Fig. 5.

### WEGE ZUM AUSFÜHREN DER ERFINDUNG

Gemäß der schematischen Zuschnittdarstellung in Fig. 1 besitzt eine Faltschachtel 10 ein längliches erstes Wandelement 12, an das über eine Faltlinie 20 ein zweites Wandelement 14 angeformt ist. An das zweite Wandelement 14 ist über eine zweite Faltlinie 22, die parallel zur ersten Faltlinie 20 angeordnet ist, ein erstes Außenwandelement 16 angeschlossen. An das erste Außenwandelement 16 ist über eine dritte Faltlinie 24, die ebenfalls parallel zur Faltlinie 20 angeordnet ist, ein zweites Außenwandelement 18 angeformt. Die beiden Außenwandelemente 16 bzw. 18 besitzen eine im wesentlichen rechteckförmige Kontur mit einer Höhe, die über die gesamte Höhe der Faltschachtel 10 verläuft.

An das erste und zweite Wandelement 12, 14 ist unterseitig eine Bodeneinheit 40 angeformt, wobei die Bodeneinheit 40 aus einem über eine gekrümmte Faltlinie 44 an das erste Wandelement 12 angeformte Bodenfaltelement 42.1 und einem über eine gekrümmte Faltlinie 44 an das zweite Wandelement 14 angeformte Bodenfaltelement 42.2 besteht. Die beiden Bodenfaltelemente 42.1, 42.2 besitzen eine ovalförmige Außenkontur, die an die Wölbungen der Wandelemente 12, 14 bzw. Außenwandelemente 16, 18 im aufgefalteten Zustand angepaßt ist.

Das Bodenfaltelement 42.2 besitzt in seiner Symmetrieachse eine im wesentlichen parallel zum unteren Rand durchgehende Faltlinie 46, wodurch ein Bereich 47 an dem Bodenfaltelement 42.2 entsteht, der sich nach innen umfalten läßt. Dieser Bereich 47 weist außerdem eine Klebefläche 48 auf.

An das erste Wandelement 12 und an das zweite Wandelement 14 ist jeweils über eine gekrümmte Faltlinie 34 ein Deckelfaltelement 32.1 bzw. 32.2 angeformt, die gemeinsam die Deckeleinheit 30 bilden. Das Deckelfaltelement 32.1 besitzt in seinem mittleren Außenbereich eine über eine Faltlinie 35 angeschlossene halbkreisförmige Stecklasche 36.1. Das Deckelfaltelement 32.2 besitzt in seinem mittleren Bereich eine halbkreisförmige Ausnehmung 38 und in dem anschließenden äußeren Randbereich auf beiden Seiten jeweils eine über eine Faltlinie 33 angeformte Stecklasche 36.2.

Im unteren Randbereich des ersten Außenwandelements 16 und des zweiten Außenwandelements 18 ist über eine Faltlinie 54 jeweils eine Wandverstärkungslasche 50 mit einer konvex gekrümmten Außenkontur angeformt. Beide Wandverstärkungslaschen 50 besitzen eine Klebefläche 52, so daß sie nach innen umgeschlagen und mit der Innenseite des ersten Außenwandelements 16 bzw. des zweiten Außenwandelements 18 verklebt werden können. Darüberhinaus besitzen beide Wandverstärkungslaschen rastermäßig angeordnete senkrecht zum unteren Rand verlaufende Einritzungen 56.

Im übrigen weist das zweite Wandelement 14 im Randbereich zur zweiten Faltlinie 22 hin eine streifenförmige Klebefläche 62 auf. Die Klebeflächen 48, 62 gemäß Fig. 1, die für den Betrachter sichtbar sind, sind in Fig. 1 mit durchgezogenen Linien dargestellt. Die nicht sichtbaren Klebeflächen 52 sind mit gestrichelten Linien dargestellt.

Nach dem Herstellen des Zuschnitts kann die Faltschachtel 10 in eine flache Form vorgefaltet werden. In diesem Zustand kann sie an den Befüllungsort verbracht werden.

Ausgehend von Fig. 1 läuft der Vorfaltvorgang wie folgt ab. Zunächst wird der innere Bereich 47 der Bodenfalt element 42.2 nach innen, d. h. gemäß Fig. 1 vom Betrachter weg um die Faltlinie 46 umgeschlagen. Danach wird das erste Wandelement gemäß Pfeilrichtung I um die erste Faltlinie 20 auf das zweite Wandelement 14 gefaltet, wodurch sich die Klebefläche 48 mit der Innenseite des Bodenfaltelements 42.1 verbindet. Gleichzeitig werden die Wandverstärkungslaschen 50 nach innen, d. h. vom Betrachter weg entlang ihrer Faltlinien 54 umgeschlagen und mit den Innenseiten der entsprechenden Außenwandelemente 16 bzw. 18 verklebt. In diesem Zustand werden die Außenwandelemente 16, 18 auf die Wandelemente 12, 14 gefaltet (Pfeil II). Dabei kommt die Innenseite des ersten Außenwandelements 16 auf der Außenseite des ersten Wandelements 12 zur Anlage. Die Innenseite des zweiten Außenwandelements 18 kommt mit der Außenseite des zweiten Wandelements 14 ebenfalls zur Anlage, wobei gleichzeitig eine Verbindung des zweiten Außenwandelements 18 mit dem zweiten Wandelement 14 über die Klebefläche 62 erfolgt.

Nach diesem Faltvorgang befindet sich die Faltschachtel 10 in einem flachen Faltzustand, der in den Fig. 2 und 3 dargestellt ist. Zum Auffalten der Faltschachtel 10 wird auf die gegenüberliegenden Außenkanten der flachen Faltschachtel 10 gemäß Fig. 2 in Pfeilrichtung P Druck ausgeübt, wodurch sich die Wandelemente 12, 14, 16, 18 konvex nach außen wölben und sich die Bodeneinheit 40 automatisch aufstellt.

Nachdem sich die Bodeneinheit 40 aufgefaltet hat, kann die Faltschachtel 10 befüllt werden. Daran anschließend werden die Stecklaschen 36.2 des Deckelfaltelements 32.2 nach unten gefaltet und das Deckelfaltelement 32.2 insgesamt nach innen gefaltet. Danach wird das Deckelfaltelement 32.1 nach dem Umfalten seiner Stecklasche 36.1 ebenfalls nach innen umgefaltet und man erhält den in Fig. 5 im Querschnitt dargestellten Faltzustand bzw. den in Fig. 6 schematisch in einer Perspektive dargestellten Faltzustand.

Die Randkonturen der Außenwandelemente 16 bzw. 18 sind geometrisch so ausgebildet, daß sie über die Bodeneinheit 40 bzw. Deckeleinheit 30 im aufgefalteten Zustand hinausragen. Durch das Vorsehen von zusätzlichen Wandverstärkungslaschen 50 im Bodenbereich wird die Standfestigkeit erhöht, wobei gleichzeitig durch das Überragen der Außenwandelemente 16, 18 eine klar definierte ovale Standfläche vorliegt. Gleichzeitig verhindert die Wandverstärkungslasche 50, daß sich das Bodenfaltelement 42.2 und damit die gesamte Bodeneinheit 40 wieder nach außen auffaltet.

## Patentansprüche

1. Faltschachtel (10) zum Aufbewahren, Transportieren und Präsentieren von Waren, insbesondere von kosmetischen oder pharmazeutischen Produkten, mit
- einem konvex nach außen gewölbten ersten Wandelement (12),
- einem gegensinnig konvex nach außen gewölbten über eine Faltlinie (20) an das erste Wandelement (12) angeschlossenen zweiten Wandelement (14),
- einer entsprechend der Wölbung der Wandelemente (12, 14) ausgebildete über eine Faltlinie (34) angeschlossene Deckeleinheit (30) und
- einer entsprechend der Wölbung der Wandelemente (12, 14) ausgebildete über eine Faltlinie (44) angeschlossene Bodeneinheit (40),
**dadurch gekennzeichnet, daß**
- ein über eine parallel zur ersten Faltlinie (20) angeordnete zweite Faltlinie (22) angeschlossenes erstes Außenwandelement (16) vorhanden ist,
- ein über eine parallel zur ersten Faltlinie (20) angeordnete dritte Faltlinie (24) angeschlossenes zweites Außenwandelement (18) vorhanden ist,
- das erste Außenwandelement (16) außenseitig auf das erste Wandelement (12) und das zweite Außenwandelement (18) außenseitig auf das zweite Wandelement (14) gefaltet und dort befestigt ist und
- der obere und untere Rand des ersten Außenwandelements (16) und/oder des zweiten Außenwandelements (18) gerade verläuft.

2. Faltschachtel nach Anspruch 1,
**dadurch gekennzeichnet, daß** die Bodeneinheit (40) ein erstes und ein zweites Bodenfaltelement (42.1, 42.2) aufweist, das jeweils über die gekrümmte Faltlinie (44) an das erste Wandelement (12) bzw. das zweite Wandelement (14) angeschlossen ist und eines der beiden Bodenfaltelemente (42.2) eine im wesentlichen mittige Faltlinie (46) besitzt, die im Bereich (47) des Bodenfalelements (42.2) nach innen gefaltet ist, und der nach innen gefaltete Bereich (47) mit der Innenseite des gegenüberliegenden Bodenfaltelements (42.1) zumindest bereichsweise verbunden ist, so daß sich beim Herstellen der endgültigen Faltform der Faltschachtel (10) die Bodeneinheit (40) sich automatisch auffaltet und einen Doppelboden darstellt.

3. Faltschachtel nach Anspruch 1 und/oder 2,
**dadurch gekennzeichnet, daß** im Bodenrandbereich des ersten und/oder des zweiten Außenwandelements (16, 18) über eine Faltlinie (54) eine Wandverstärkungslasche (50) angeschlossen ist, die innenseitig an den zugehörigen Außenwandelementen (16, 18) befestigt ist.

4. Faltschachtel nach einem oder mehreren der vorstehenden Ansprüche,
**dadurch gekennzeichnet, daß** die Deckeleinheit (30) ein erstes und ein zweites Deckelfaltelement (32.1, 32.2) aufweist, das jeweils über eine gekrümmte Faltlinie (34) an das erste Wandelement (12) bzw. an das zweite Wandelement (14) angeformt ist.

5. Faltschachtel nach Anspruch 4,
**dadurch gekennzeichnet, daß** das erste und/oder das zweite Deckelfaltelement (32.1, 32.2) zumindest eine Stecklasche (36.1, 36.2) besitzt.

6. Faltschachtel nach einem oder mehreren der vorstehenden Ansprüche,
**dadurch gekenzeichnet,** daß im aufgefalteten Zustand der Faltschachtel (10) der obere und/oder untere Rand des ersten Außenwandelements (16) bzw. zweiten Außenwandelements (18) über die Deckeleinheit (30) bzw. Bodeneinheit (40) hinausragt.

7. Faltschachtel nach einem oder mehreren der vorstehenden Ansprüche,
**dadurch gekennzeichnet, daß** das erste Wandelement (12) und/oder das zweite Wandelement (14) und/oder das erste Außenwandelement (16) und/oder das zweite Außenwandelement (18) zumindest eine Ausnehmung aufweisen.

8. Faltschachtel nach einem oder mehreren der vorstehenden Ansprüche,
**dadurch gekennzeichnet, daß** die Befestigung der Elemente untereinander durch eine Klebeverbindung erfolgt.

## Claims

1. A folding box (10) for storing, transporting and displaying goods, in particular cosmetic or pharmaceutical products, having
- a first wall element (12), which is arched out convexly,
- a second wall element (14), which is arched out convexly in the opposite direction and is connected to the first wall element (12) via a folding line (20),
- a top-cover unit (30), which is designed to correspond to the arching of the wall elements (12, 14) and is connected via a folding line (34), and
- a base unit (40), which is designed to correspond to the arching of the wall elements (12, 14) and is connected via a folding line (44),
wherein
- a first outer-wall element (16), which is connected via a second folding line (22), arranged parallel to the first folding line (20), is provided,
- a second outer-wall element (18), which is connected via a third folding line (24), arranged parallel to the first folding line (20), is provided,
- the first outer-wall element (16) is folded onto the outside of the first wall element (12), and fastened there, and the second outer-wall element (18) is folded onto the outside of the second wall element (14), and fastened there, and
- the top and bottom borders of the first outer-wall element (16) and/or of the second outer-wall element (18) run in a rectilinear manner.

2. The folding box as claimed in claim 1, wherein the base unit (40) has a first and a second base folding element (42.1, 42.2), which are each respectively connected, via the curved folding line (44), to the first wall element (12) and the second wall element (14), and one of the two base folding elements (42.2) has an essentially central folding line (46), around which a region (47) of the base folding element (42.2) is folded inwards, and the inwardly folded region (47) is connected, at least in certain areas, to the inside of the opposite base folding element (42.1), with the result that, when the definitive folded shape of the folding box (10) is produced, the base unit (40) is erected automatically and constitutes a double bottom.

3. The folding box as claimed in claim 1 and/or 2, wherein a wall-reinforcing flap (50) is connected, via a folding line (54), in the base border region of the first and/or of the second outer-wall element (16, 18) and is fastened on the inside of the associated outer-wall elements (16, 18).

4. The folding box as claimed in one or more of the preceding claims, wherein the top-cover unit (30) has a first and a second top-cover folding element (32.1, 32.2); which are each respectively integrally formed, via a curved folding line (34), to the first wall element (12) and to the second wall element (14).

5. The folding box as claimed in claim 4, wherein the first and/or the second top-cover folding element (32.1. 32.2) have/has at least one insertion flap (36.1, 36.2).

6. The folding box as claimed in one or more of the preceding claims, wherein, in the opened-up state of the folding box (10), the top and/or bottom border of the first outer-wall element (16) and/or second outer-wall element (18) project/projects beyond the top-cover unit (30) and/or base unit (40), respectively.

7. The folding box as claimed in one or more of the preceding claims, wherein the first wall element (12) and/or the second wall element (14) and/or the first outer-wall element (16) and/or the second outer-wall element (18) have/has at least one recess.

8. The folding box as claimed in one or more of the preceding claims, wherein the elements are fastened to one another by adhesive bonding.

## Revendications

1. Boîte pliante (10) pour conserver, transporter et présenter des marchandises, notamment des produits cosmétiques ou pharmaceutiques, comprenant :
- une première paroi (12) convexe,
- une deuxième paroi (14) convexe en miroir qui est reliée à la première paroi (12) par le biais d'une ligne de pliage (20),
- un couvercle (30) réalisé en suivant la courbure des parois (12, 14) et relié à ces dernières par l'intermédiaire d'une ligne de pliage (34) et
- un fond (40) réalisé en suivant la courbure des parois (12, 14) et relié à ces dernières par l'intermédiaire d'une ligne de pliage (44),
**caractérisée en ce que** sont prévues une première paroi extérieure (16) rattachée par l'intermédiaire d'une deuxième ligne de pliage (22) parallèle à la première ligne de pliage (20) et une seconde paroi extérieure (18) rattachée par l'intermédiaire d'une troisième ligne de pliage (24) parallèle à la première ligne de pliage (20), **en ce que** la première paroi extérieure (16) est repliée vers l'extérieur sur la première paroi (12) et la seconde paroi extérieure (18) vers l'extérieur sur la seconde paroi (14), puis elles sont toutes deux fixées, et **en ce que** les bords supérieurs et inférieurs de la première paroi extérieure (16) et/ou de la seconde paroi extérieure (18) s'étendent de façon rectiligne.

2. Boîte pliante selon la revendication 1, **caractérisée en ce que** le fond (40) présente un premier et un second volet pliant de fond (42.1, 42.2) qui sont rattachés par l'intermédiaire d'une ligne de pliage courbe (44) respectivement à la première paroi (12) et à la seconde paroi (14), et **en ce que** l'un des deux volets pliants (42.2) du fond possède une ligne de pliage essentiellement centrale (46) qui est repliée vers l'intérieur dans la zone (47) du volet pliant (42.2) du fond, et **en ce que** la zone (47) pliée vers l'intérieur est reliée au moins en partie à la face intérieure du volet pliant (42.1) du fond opposé, de manière à ce que, lorsque l'on donne à la boîte pliante (10) sa forme de pliage définitive, le fond (40) se déploie automatiquement et constitue un fond double.

3. Boîte pliante selon la revendication 1 et/ou 2, **caractérisée en ce qu'**une patte de renfort (50) est rattachée à la zone du bord du fond de la première et/ou de la seconde paroi extérieure (16, 18) par l'intermédiaire d'une ligne de pliage (54), laquelle patte est fixée par sa face intérieure aux parois extérieures associées (16, 18).

4. Boîte pliante selon l'une ou plusieurs des revendications précédentes, **caractérisée en ce que** le couvercle (30) présente un premier et un second volet pliant de couvercle (32.1, 32.2) qui sont ménagés par l'intermédiaire d'une ligne de pliage courbe (34) respectivement sur la première paroi (12) et sur la seconde paroi (14).

5. Boîte pliante selon la revendication 4, **caractérisée en ce que** le premier et/ou le second volet pliant (32.1, 32.2) du couvercle possède(nt) au moins une languette à insérer (36.1, 36.2).

6. Boîte pliante selon l'une ou plusieurs des revendications précédentes, **caractérisée en ce que**, lorsque la boîte pliante (10) est déployée, les bords supérieurs et inférieurs respectivement de la première (16) et de la seconde paroi extérieure (18) dépassent respectivement du couvercle (30) et du fond (40).

7. Boîte pliante selon l'une ou plusieurs des revendications précédentes, **caractérisée en ce que** la première paroi (12) et/ou la seconde paroi (14) et/ou la première paroi extérieure (16) et/ou la seconde paroi extérieure (18) présente(nt) au moins un évidement.

8. Boîte pliante selon l'une ou plusieurs des revendications précédentes, **caractérisée en ce que** les parois sont assemblées entre elles par collage.
